# EUROPÄISCHE PATENTSCHRIFT

(11) **EP 0 747 031 B1**
(45) Veröffentlichungstag und Bekanntmachung des Hinweises auf die Patenterteilung: **22.03.2000**
(21) Anmeldenummer: 96108688.1
(22) Anmeldetag: 30.05.1996
(51) Int. Cl.: A61H 33/02

(54) **Anatomisch geformte Luftsprudelmatte**
Anatomically shaped bath aerating mat
Natte pour bains effervescents de forme anatomique

(30) Priorität: 08.06.1995 DE 19520933
(43) Veröffentlichungstag der Anmeldung: 11.12.1996
(73) Patentinhaber: Biocomfort Produkte zur Gesundheitspflege GmbH, 73730 Esslingen (DE)
(72) Erfinder: Frenkel, Walter, 72514 Inzigkofen-Engelswies (DE); Frenkel, Wolf Gerhard, Dr. med., 72514 Inzigkofen-Engelswies (DE)
(74) Vertreter: Abel, Martin, Dipl.-Ing.

(56) Entgegenhaltungen:
- DE-A- 3 435 453
- DE-A- 4 307 857
- US-A- 3 814 399

## Beschreibung

Die Erfindung betrifft eine anatomisch geformte Luftsprudelmatte.

Die Erfindung geht aus von Luftsprudelmatten üblicher Bauart, wie sie seit Jahrzehnten geläufig sind. So ist aus dem DE-GM 78 18 875 beispielsweise eine Luftsprudelmatte bekanntgeworden, die am Kopfende verjüngt ist. Dies ist insofern sinnvoll, als die in der Wanne liegende Matte, der Wannenschräge folgend, einen Knick aufweist, der ohne die Verjüngung zu störenden Falten am Rande führen würde.

Ferner sind Luftsprudelmatten bekannt, bei denen neben dem Kopfende auch das Fußende verjüngt ist.

Während die Verjüngung am Fußende auch von der Anatomie her gerechtfertigt ist, vernachlässigt die Verjüngung am Kopfende gerade einen der wichtigsten Bereiche des Bewegungsapparates, nämlich die Schultern.

Die US-A-41 22 846 offenbart eine aus Elementen zusammengesetzte Luftsprudelmatte, bei der auch rechteckige Bereiche für verschiedene Körperregionen abgeteilt sind. Allerdings ist bis auf die in der Zeichnungsbeschreibung anklingende aufgabenhafte Zuordnung zu einzelnen Körperregionen eine echte anatomische Kongruenz nicht ersichtlich. Insbesondere sind die häufigen Beschwerdepunkte, die besonders intensiver Behandlung bedürfen, nicht berücksichtigt.

Die Sprudelplaketten, auf denen die vorliegende Anmeldung aufbaut, sind der DE-A-34 35 453 zu entnehmen. Allerdings zeigt auch diese Druckschrift nur marginale Rücksichtnahme auf anatomische Gegebenheiten, z.B. in Figur 3 eine den Fußsohlen nachempfundene Anordnung der Plaketten.

Überhaupt werden die jedem niedergelassenen Arzt geläufigen Schmerzpunkte an Rücken, Schulter, Nacken, Hinterkopf, aber auch Gesäß (Ischias), Hüfte und Füßen bei keiner bekannten Luftsprudelmatte ausreichend berücksichtigt, z.B. durch entsprechende Anordnung der Ausströmer.

Aufgabe der vorliegenden Erfindung ist daher die Weiterbildung einer gattungsgemäßen Luftsprudelmatte in der Weise, daß zumindest die wichtigsten und am häufigsten erkrankten Bezirke des Bewegungsapparates von der erzeugten Perlung/Sprudelung gezielt erfaßt werden.

Diese Aufgabe wird gemäß dem kennzeichnenden Teil des Anspruches 1 dadurch gelöst, daß die Luftsprudelmatte im obersten kopfwärtigen Viertel zwei seitliche flügelartige Ausbuchtungen für die Schultern besitzt, daß fußwärts davon Einbuchtungen zur Mitte hin vorgesehen sind, daß näherungsweise die beiden mittleren Viertel die maximale Breite der Luftsprudelmatte aufweisen, daß das Fußende in einer S-förmig geschwungenen Kontur näherungsweise auf die Breite, die zwischen den Einbuchtungen im obersten kopfwärtigen Viertel verbleibt, verjüngt ist, daß die Bildung der Sprudel- und Perlbläschen durch auswechselbare Plaketten erfolgt und daß die Plaketten, den Prädilektionsstellen rheumatischer Erkrankungen entsprechend, einerseits in Gruppen und andererseits längs von ineinandergreifenden Kurven, die im Groben dem Verlauf der Muskelzüge entsprechen, angeordnet sind, also korrespondierend zu Hinterkopf, Nacken, Schultergürtel, Wirbelsäule, Ischias, Hüftgelenk, Schenkel und Füßen.

Ein hauptsächliches Merkmal der vorliegenden Luftsprudelmatte sind die am obersten kopfwärtigen Viertel seitlich flügelartig ausladenden Ausbuchtungen für die Schulterpartie. Die beiden mittleren Viertel der Luftsprudelmatte weisen die maximale Breite auf, die von der Badewanne vorgegeben ist. Zwischen den Ausbuchtungen für die Schultern und den beiden mittleren Vierteln ist die Matte zur Mitte hin eingebuchtet. Dies ist erforderlich, damit sie sich am Übergang zur kopfwärtigen Wannenschräge an den Seiten nicht aufwellt bzw. Falten wirft.

Der Körperanatomie folgend, verjüngt sich die Matte zum Fußende hin in einer S-förmig geschwungenen Kontur etwa auf die Breite, die zwischen den Einbuchtungen verbleibt. Die Besprudelung/Beperlung erfolgt aus Plaketten, die vorzugsweise in anatomischen Gruppen und Kurven angeordnet sind, gemäß den Prädilektionsstellen für Schmerzen/Verspannungen. So sind z.B. Gruppen vorgesehen für die sehr oft schmerzhaften Sehnenansätze am Hinterkopf, für die Wirbelsäule, für die Schultern oder auch für die Hüftregion.

Für den gehobenen Komfort kann die Matte auch über vorzugsweise höhenverstellbare Sitz-/Liegeauflagen ausreichender Ausdehnung und/oder Abstützelemente für die Schultern und/oder eine aufsteckbare und entfernbare oder auch drehbare Mehrfunktions-Lufteinspeisung und/oder einen oder mehrere Tragegriffe am Mattenumfang oder auf der Mattenfläche verfügen.

Ebenfalls vorzugsweise auf der Mattenfläche oder am Mattenumfang können sich Umlagerungs- bzw. Aufrichthilfen befinden, z.B. in Form von Schlaufen, Zügeln oder gestielten Griffen, mit denen es auch dem bewegungseingeschränkten Badenden möglich ist, relativ kraftsparend die jeweils gewünschte Position einzunehmen.

Vor allem im Klinikbereich ist vom hygienischen Standpunkt aus zu fordern, daß die Matte auch im Innern nach dem Bad rasch austrocknet. Dies können entsprechende verschließbare Öffnungen auf der Unter- wie Oberseite gewährleisten.

Die Vorteile der vorgeschlagenen Luftsprudelmatte sind offensichtlich: Erstmals werden wirklich alle Bezirke am Rücken von der Sprudel- oder Perlmassage erreicht, und dies nicht mit aufwendigen oder komplizierten Zusatzeinrichtungen, sondern allein durch eine kompromißlos an die Körperform angepaßte Außenkontur. Zudem sind ja für die Problembereiche, wie oben beschrieben, spezielle Gruppen von Plaketten vorgesehen, die eine noch exaktere anatomische Anpassung an die wirklichen Bedürfnisse der Benutzer bieten.

In der Zeichnung ist ein bevorzugtes Ausführungsbeispiel der erfindungsgemäßen Luftsprudelmatte abgebildet. Im einzelnen zeigen:
- Abb. 1: eine Draufsicht auf eine Luftsprudelmatte, und
- Abb. 2 und 3: die Luftsprudelmatte gemäß Abb. 1 im Einsatz zur Verdeutlichung der Positionen verschiedener Körperteile einer badenden Person beim Sitzbad (Abb. 2) und beim Liegebad (Abb. 3).

In Abb. 1 ist eine Draufsicht auf die Luftsprudelmatte 1 dargestellt. Die Luftsprudelmatte verfügt am obersten kopfwärtigen Viertel über zwei seitliche flügelartige Ausbuchtungen la für die Schultern der badenden Person. Fußwärts davon sind Einbuchtungen 1b zur Mitte hin vorgesehen. Die folgenden beiden mittleren Viertel weisen näherungsweise die maximale Breite der Luftsprudelmatte auf. Das Fußende ist in einer S-förmig geschwungenen Kontur 1c näherungsweise auf die Breite, die zwischen den Einbuchtungen 1b im obersten kopfwärtigen Viertel verbleibt, verjüngt.

Zur Bildung der Sprudel- und Perlbläschen sind auswechselbare Plaketten 2 in der Matte 1 vorgesehen, durch die hindurch eine Luftströmung austritt, die beispielsweise durch einen Kompressor erzeugt wird.

Die Sprudelplaketten 2 sind vorzugsweise, den Prädilektionsstellen rheumatischer Erkrankungen entsprechend, einerseits in Gruppen und andererseits längs von ineinandergreifenden Kurven 2a - 2i, die im Groben dem Verlauf der Muskelzüge entsprechen, angeordnet, also zweckmäßigerweise korrespondierend zu Hinterkopf, Nacken, Schultergürtel, Wirbelsäule, Ischias, Hüftgelenk, Schenkeln und Füßen der badenden Person.

Vorzugsweise besteht die Luftsprudelmatte 1 aus zwei miteinander verschweißten Folien.

Für die spezielle Besprudelung der Wirbelsäule kann eine aus Sprudelplaketten 2 gebildete Mittelzeile 2a mit kopfwärts in der Art eines Ypsilons gespaltener Anordnung der Plaketten 2 vorgesehen sein.

Die Matte 1 verfügt über eine Lufteinspeisung 4, die vorzugsweise Richtung Fußende angeordnet und beispielhaft als Mehrfunktions-Lufteinspeisung 4 ausgebildet ist. Die Lufteinspeisung 4 kann steckbar ausgeführt sein. Außerdem kann sie dreh- und schwenkbar ausgebildet sein.

Am Rand der Matte und auch auf der Mattenfläche selbst können Griffe 5, 6 eingearbeitet sein. Außerdem können auf der Matte 2 sowie am Mattenumfang Umlagerungs- bzw. Aufrichthilfen angebracht sein. Insbesondere in den beiden mittleren Vierteln der Matte 1 sind Sitz-/Liegeauflagen 3 angebracht, die höhenverstellbar sein können. Außer den Sitzauflagen 3 sind vorzugsweise zusätzliche Abstützelemente 7, z.B. für die Schultern vorhanden. Sie befinden sich im Schulter-/Kopfbereich und sind zweckmäßigerweise höhenverstellbar ausgebildet.

Am Kopfende der Matte 1 ist zweckmäßigerweise ein Tragegriff ausgeformt.

Auf der Unter- wie Oberseite der Matte können verschließbare Öffnungen zur Beschleunigung des Austrocknens nach Benutzung eingearbeitet sein.

Die Außenkontur der Luftsprudelmatte ist also von kopf- zu fußwärts insbesondere folgendermaßen gegliedert:
- Ausbuchtung 1a für die Schultern
- Einbuchtung 1b
- Breites Mittelstück für die Sitzauflagen 3
- S-förmig geschwungene Kontur 1c zum Fußende hin

Die auswechselbaren Plaketten 2 für die Perlung/Sprudelung sind zusammengefaßt in folgende Gruppen/Kurven:
- Plakettengruppe Nacken/Hinterkopf 2b
- Mittelzeile 2a
- Plakettengruppe Wirbelsäule 2c
- Plakettengruppe Schultergürtel 2d
- Plakettenkurve Schulter → Brustraum 2e
- Plakettenkurve Lende → Becken 2f
- Plakettengruppe Ischias/Hüftgelenk 2g
- Plakettengruppe Fußsohle 2i

Abb. 2 und Abb. 3 verdeutlichen die unterschiedliche Position des Gesäßes/des Rückens beim Liege-(Voll-)bad und beim Sitz(Halb-)bad. Beim Liegebad mit angewinkelten Knien befindet sich das Gesäß auf dem fußwärtigen Teil der Sitzauflage 3, beim Sitzbad dagegen auf dem kopfwärtigen Teil. Die anatomische Zuordnung der Plakettengruppen gilt von 2b - 2g für das Liegebad, von 2h - 2i für das Sitzbad. Die Abstützelemente 7 sowie ein vorzugsweise vorhandenes Nackenpolster 8 treten nur beim Liegebad in Funktion und unterstützen dann Schultern bzw. Hinterkopf/Nacken.

Abschließend erfolgt nochmals eine Auflistung der in der Zeichnung gezeigten Bestandteile im Zusammenhang mit den verwendeten Bezugsziffern:
- 1: Luftsprudelmatte
- 1a: Ausbuchtung
- 1b: Einbuchtung
- 1c: S-förmig geschwungene Kontur
- 2: Auswechselbare Plaketten
- 2a: Mittelzeile
- 2b: Plakettengruppe Nacken/Hinterkopf
- 2c: Plakettengruppe Wirbelsäule
- 2d: Plakettengruppe Schultergürtel
- 2e: Plakettenkurve Schulter → Brustraum
- 2f: Plakettenkurve Lende → Becken
- 2g: Plakettengruppe Ischias/Hüftgelenk
- 2h: Plakettenkurve Beine
- 2i: Plakettengruppe Fußsohle
- 3: Sitz-/Liegeauflagen
- 4: Mehrfunktions-Lufteinspeisung
- 5: Griffe in der Matte eingearbeitet
- 6: Griffe am Mattenumfang angebracht
- 7: Abstützelemente z.B. für Schulterbereich
- 8: Nackenpolster

## Patentansprüche

1. Anatomisch geformte Luftsprudelmatte, dadurch gekennzeichnet, daß sie im obersten kopfwärtigen Viertel zwei seitliche flügelartige Ausbuchtungen (1a) für die Schultern besitzt, daß fußwärts davon Einbuchtungen (1b) zur Mitte hin vorgesehen sind, daß näherungsweise die beiden mittleren Viertel die maximale Breite der Luftsprudelmatte aufweisen, daß das Fußende in einer S-förmig geschwungenen Kontur (1c) näherungsweise auf die Breite, die zwischen den Einbuchtungen (1b) im obersten kopfwärtigen Viertel verbleibt, verjüngt ist, daß die Bildung der Sprudel- und Perlbläschen durch auswechselbare Plaketten (2) erfolgt und daß die Plaketten (2), den Prädilektionsstellen rheumatischer Erkrankungen entsprechend, einerseits in Gruppen und andererseits längs von ineinandergreifenden Kurven (2a - 2i), die im Groben dem Verlauf der Muskelzüge entsprechen, angeordnet sind, also korrespondierend zu Hinterkopf, Nacken, Schultergürtel, Wirbelsäule, Ischias, Hüftgelenk, Schenkeln und Füßen.

2. Anatomisch geformte Luftsprudelmatte nach Anspruch 1, dadurch gekennzeichnet, daß sie aus zwei miteinander verschweißten Folien besteht.

3. Anatomisch geformte Luftsprudelmatte nach Anspruch 1 oder 2, dadurch gekennzeichnet, daß für die spezielle Besprudelung der Wirbelsäule eine aus Plaketten gebildete Mittelzeile (2a) mit kopfwärts in der Art eines Ypsilons gespaltener Anordnung der Plaketten vorgesehen ist.

4. Anatomisch geformte Luftsprudelmatte nach einem der Ansprüche 1 bis 3, dadurch gekennzeichnet, daß in den beiden mittleren Vierteln Sitz-/Liegeauflagen (3) angebracht sind, die höhenverstellbar sein können und daß am Kopfende ein Tragegriff ausgeformt ist.

5. Anatomisch geformte Luftsprudelmatte nach einem der Ansprüche 1 bis 4, dadurch gekennzeichnet, daß sich auf der Matte sowie am Mattenumfang Griffe (5, 6) befinden.

6. Anatomisch geformte Luftsprudelmatte nach einem der Ansprüche 1 bis 5, dadurch gekennzeichnet, daß auf der Matte sowie am Mattenumfang Umlagerungs- bzw. Aufrichthilfen angebracht sind.

7. Anatomisch geformte Luftsprudelmatte nach einem der Ansprüche 1 bis 6, dadurch gekennzeichnet, daß sich im Schulter/Kopfbereich höhenverstellbare Abstützelemente (7) befinden.

8. Anatomisch geformte Luftsprudelmatte nach einem der Ansprüche 1 bis 7, dadurch gekennzeichnet, daß auf der Unter- wie Oberseite der Matte verschließbare Öffnungen zur Beschleunigung des Austrocknens nach Benutzung eingearbeitet sind.

9. Anatomisch geformte Luftsprudelmatte nach einem der Ansprüche 1 bis 8, dadurch gekennzeichnet, daß die Lufteinspeisung (4) steckbar ausgeführt ist.

10. Anatomisch geformte Luftsprudelmatte nach einem der Ansprüche 1 bis 9, dadurch gekennzeichnet, daß die Lufteinspeisung (4) dreh- und schwenkbar ausgebildet ist.

## Claims

1. Anatomically-shaped air bubble mat, characterised in that it has, in the topmost quarter towards the head, two side wing-like outward curves (1a) for the shoulders, that below this point towards the bottom end there are inwards curves (1b) towards the centre, that the two middle quarters have approximately the maximum width of the air bubble mat, that the bottom end is tapered to form an S-shaped curved contour (1c) having approximately the same width as that remaining between the inwards curves (1b) in the topmost quarter towards the head, that the creation of the fizzy and pearl bubbles is effected by means of interchangeable discs (2) and that the discs (2), corresponding to the sites of predilection for rheumatic illnesses, are arranged on the one hand in groups and on the other hand in intermeshing curves (2a - 2i), roughly following the course of the muscles, i.e. corresponding to the back of the head, neck, shoulder line, spinal column, sciatic nerve area, hip joint, thighs and feet.

2. Anatomically-shaped air bubble mat according to claim 1, characterised in that it is formed of two sheets welded together.

3. Anatomically-shaped air bubble mat according to claim 1 or 2, characterised in that for the special application of bubbles to the spinal column there is provided a centre line (2a) formed of discs, with the discs splitting in a Y-shaped arrangement towards the head.

4. Anatomically-shaped air bubble mat according to any of claims 1 to 3, characterised in that supports for sitting/lying (3) are fitted in the two middle quarters and may be height-adjustable, and that a carrying handle is formed at the head end.

5. Anatomically-shaped air bubble mat according to any of claims 1 to 4, characterised in that holding points (5,6) are on the mat and on the periphery of the mat.

6. Anatomically-shaped air bubble mat according to any of claims 1 to 5, characterised in that aids to straightening and removal are fitted to the mat and to the periphery of the mat.

7. Anatomically-shaped air bubble mat according to any of claims 1 to 6, characterised in that there are height-adjustable support elements (7) in the shoulder/head area.

8. Anatomically-shaped air bubble mat according to any of claims 1 to 7, characterised in that sealable openings to accelerate drying-out after use are incorporated on the top and bottom sides of the mat.

9. Anatomically-shaped air bubble mat according to any of claims 1 to 8, characterised in that the air supply (4) can be plugged in.

10. Anatomically-shaped air bubble mat according to any of claims 1 to 9, characterised in that the air supply (4) is designed so as to be capable of rotating and swivelling.

## Revendications

1. Natte pour bains bouillonnants de forme anatomique, caractérisée en ce qu'elle possède dans le quart supérieur côté tête deux élargissements (1a) en forme d'aileron pour les épaules, en ce que côté pied de ceux-ci sont prévues des échancrures (1b) vers le milieu, en ce qu'approximativement, les deux quarts centraux présentent la largeur maximale de la natte pour bains bouillonnants, en ce que l'extrémité côté pied est rétrécie, suivant un contour (1c) courbé en S, approximativement jusqu'à la largeur qui reste entre les échancrures (1b) dans le quart supérieur côté tête, en ce que la formation des bulles bouillonnantes et bulles perlées est assurée par des plaquettes (2) échangeables et en ce que les plaquettes (2), correspondant aux emplacements de prédilection des affections rhumatismales, sont disposées d'une part en groupes et d'autre part le long de courbes (2a - 2i) s'engageant les unes dans les autres, qui correspondent grossièrement au parcours des muscles, c'est-à-dire en correspondance de la nuque, du cou, des épaules, de la colonne vertébrale, du nerf sciatique, de l'articulation de la hanche, des cuisses et des pieds.

2. Natte pour bains bouillonnants de forme anatomique selon la revendication 1, caractérisée en ce qu'il est constitué de deux feuilles soudées entre elles.

3. Natte pour bains bouillonnants de forme anatomique selon la revendication 1 ou 2, caractérisée en ce que pour soumettre spécialement la colonne vertébrale à un bouillonnement il est prévu une ligne centrale (2a) formée de plaquettes avec, côté tête, disposition ramifiée des plaquettes à la manière d'un Y.

4. Natte pour bains bouillonnants de forme anatomique selon l'une des revendications 1 à 3, caractérisée en ce que dans les deux quarts centraux sont appliqués des supports (3) de position assise/position couchée, qui peuvent être réglables en hauteur, et en ce qu'à l'extrémité côté tête est formée une poignée de portage.

5. Natte pour bains bouillonnants de forme anatomique selon l'une des revendications 1 à 4, caractérisée en ce que des poignées (5, 6) se trouvent sur la natte ainsi que sur son pourtour.

6. Natte pour bains bouillonnants de forme anatomique selon l'une des revendications 1 à 5, caractérisée en ce que des auxiliaires de changement de position ou de redressement sont prévus sur la natte ainsi que sur son pourtour.

7. Natte pour bains bouillonnants de forme anatomique selon l'une des revendications 1 à 6, caractérisée en ce que des éléments d'appui (7) réglables en hauteur se trouvent dans la région des épaules/de la tête.

8. Natte pour bains bouillonnants de forme anatomique selon l'une des revendications 1 à 7, caractérisée en ce que sur la face inférieure ainsi que sur la face supérieure de la natte sont pratiquées des ouvertures refermables pour accélérer le séchage après utilisation.

9. Natte pour bains bouillonnants de forme anatomique selon l'une des revendications 1 à 8, caractérisée en ce que l'alimentation en air (4) est réalisée enfichable.

10. Natte pour bains bouillonnants de forme anatomique selon l'une des revendications 1 à 9, caractérisée en ce que l'alimentation en air (4) est réalisée de manière à pouvoir tourner et pivoter.
